# FASCICULE DE BREVET EUROPEEN

(11) **EP 0 532 390 B1**
(45) Date de publication et mention de la délivrance du brevet: **29.03.1995**
(21) Numéro de dépôt: 92402404.5
(22) Date de dépôt: 03.09.1992
(51) Int. Cl.: B65C 9/42, B65C 9/18

(54) **Distributeur automatique d'étiquettes prélevées sur un ruban continu**
Automatische Abgabevorrichtung für von einem streifen abgetrennte Etiketten
Automatic dispenser for labels detached from a continuous strip

(30) Priorité: 09.09.1991 FR 9111110
(43) Date de publication de la demande: 17.03.1993
(73) Titulaire: NEOPOST INDUSTRIE, F-92220 Bagneux (FR)
(72) Inventeur: Garrigue, André, F-92400 Courbevoie (FR)
(74) Mandataire: Pothet, Jean Rémy Emile Ludovic

(56) Documents cités:
- EP-A- 0 202 486
- FR-A- 2 607 470
- GB-A- 1 156 663

## Description

La présente invention se rapporte à un distributeur automatique d'étiquettes prélevées de façon sélective sur un ruban continu enroulé en bobine et dotées de longueur variable.

Elle concerne plus précisément un distributeur automatique d'étiquettes assurant le prélèvement sélectif d'étiquettes sur un ruban continu, comportant
- un chemin de guidage de ruban,
- un moyen de coupe monté sur le chemin,
- des moyens d'entraînement intermittent du ruban montés sur ledit chemin relativement audit moyen de coupe pour assurer, simultanément en aval et en amont du moyen de coupe, un maintien du ruban et son entraînement à une vitesse d'avance donnée,
- des moyens de détection du ruban et des étiquettes, montés en aval du moyen de coupe sur le chemin, dont l'un d'entre eux dit premier capteur est monté à une distance du moyen de coupe égale à la longueur d'étiquettes courtes et affecté à la détection d'une position initiale du ruban sur son chemin et dont un autre dit deuxième capteur est monté à une distance du moyen de coupe égale à la longueur d'étiquettes longues et affecté à la détection d'une avance supplémentaire du ruban sur son chemin, depuis ladite position initiale, avant l'actionnement du moyen de coupe, pour le prélèvement de chaque étiquette de longueur souhaitée,
- des moyens de commande desdits moyens d'entraînement et dudit moyen de coupe reliés auxdits capteurs, comportant une entrée recevant un signal de sélection desdites étiquettes courtes et des dites étiquettes longues à prélever et déclenchant en correspondance des séquences de distribution de l'étiquette souhaitée, à partir du signal de détection de ladite position initiale du ruban et du signal de détection de la position de repos du moyen de coupe, et
- des moyens d'éjection de chaque étiquette prélevée, à une vitesse d'évacuation supérieure à ladite vitesse d'avance, montés en aval du premier capteur et séparés des moyens d'entraînement d'une distance inférieure à la longueur des étiquettes courtes.

Un tel distributeur est décrit dans le brevet européen n°202 486 déposé le 22 avril 1986 par la Demanderesse.

De tels distributeurs d'étiquettes sont difficilement compatibles avec une machine à affranchir de conception modulaire et de grande compacité. Ils ne procurent pas toujours un accès facile au chemin des étiquettes, nécessaire par exemple en cas de bourrage ou d'entretien. Ils nécessitent souvent un agencement de raccordement des chemins d'étiquettes et d'enveloppes, à leur sortie.

La présente invention a pour but de proposer un distributeur automatique d'étiquettes destiné en particulier à équiper de façon modulaire une machine à affranchir et qui remédie aux problèmes précités, tout en demeurant simple, fiable et économique.

Pour ce faire, le distributeur conforme à l'invention est constitué d'un module compact comprenant au moins trois parties articulées les unes par rapport aux autres, dont un volet supérieur, une partie principale de guidage et une partie inférieure de guidage, qui coopèrent entre elles de manière à former ledit chemin de guidage et en ce que ce dernier a son axe d'entrée du ruban décalé angulairement de l'axe de sortie des étiquettes.

Ainsi l'accès au chemin des étiquettes est facilité et le raccordement habituel des chemins distincts d'étiquettes et d'enveloppes, à la sortie du distributeur, est supprimé.

Selon un mode de réalisation préféré,
- la partie inférieure est solidarisée à une base fixe,
- la partie principale est articulée sur la partie inférieure selon un axe sensiblement horizontal,
- le volet est articulé sur la partie principale selon un axe sensiblement parallèle à la surface supérieure de la partie principale.

Selon un mode constructif préféré, la partie principale porte
- des rouleaux formant lesdits moyens d'entraînement,
- ledit moyen de coupe,
- au moins un rouleau formant lesdits moyens d'éjection,
- des capteurs mécaniques formant lesdits moyens de détection,
- des moteurs constituant lesdits moyens de commande.

Afin de coopérer avec une telle partie principale, de préférence, le volet porte des contre-rouleaux coopérant avec les rouleaux formant moyens d'entraînement de la partie principale et/ou la partie inférieure porte au moins un contre-rouleau coopérant avec le ou les rouleaux formant moyens d'éjection de la partie principale.

Selon une caractéristique particulière, ledit moyen de coupe est constitué d'un couteau et d'un contre-couteau articulés formant ciseaux.

L'invention est exposée ci-après plus en détail à l'aide de dessins représentant seulement un mode d'exécution.

La figure 1 est une vue schématique en perspective du distributeur conforme à l'invention, en position fermée.

La figure 2 est une vue schématique de côté de ce distributeur, en position ouverte.

La figure 3 est une vue en perspective de dessus du mode de réalisation préféré du dispositif, en position ouverte.

La figure 4 est une vue en perspective de dessous et partielle du mode de réalisation préféré du dispositif.

Les figures 1 et 2 représentent un distributeur automatique d'étiquettes assurant le prélèvement sélectif d'étiquettes sur un ruban continu, conforme à l'invention.

Il est constitué d'un module compact comprenant trois parties articulées les unes par rapport aux autres, dont un volet supérieur 8, une partie principale de guidage 6 et une partie inférieure de guidage 4, qui coopèrent entre elles de manière à former le chemin de guidage et ce dernier a son axe d'entrée (flèche F1) du ruban décalé angulairement par vrillage de l'axe de sortie (flèche F2) des étiquettes. Selon le mode de réalisation préféré, ce décalage angulaire est de 90°.

La partie inférieure 4 est destinée à être solidarisée à une base fixe, par exemple par deux broches solidaires de sa surface inférieure qui s'enclipsent dans deux logements prévus sur la base de la machine à affranchir.

Cette partie inférieure 4 guide la face inférieure de l'étiquette de la génératrice de la partie de vrillage 10 jusqu'à la sortie (flèche F2) vers la machine à affranchir.

La partie principale 6 est articulée sur la partie inférieure 4 selon un axe sensiblement horizontal 11. Cette partie 6 guide la face inférieure de l'étiquette de son introduction (flèche F1) à la sortie (flèche F2) vers la machine à affranchir, y compris dans la partie de vrillage 10.

Le volet 8 est articulé sur la partie principale 6 selon un axe 12 sensiblement parallèle à la surface supérieure de la partie principale 6. Il guide la face supérieure de l'étiquette de l'introduction (flèche F1) à la génératrice de vrillage.

Sur la figure 1 est également représentée la table d'introduction 2 associée, des enveloppes de la machine à affranchir. La flèche G correspond à l'axe du chemin d'enveloppes et au sens de déplacement de celles-ci.

Le distributeur est plus précisément représenté sur les figures 3 et 4, seule la partie 6 étant représentée sur cette dernière.

La partie principale 6 comprend deux guides latéraux 60, fixes ou réglables, délimitant le chemin de guidage et porte
- le moyen de coupe constitué d'un couteau 62 et d'un contre-couteau 63 articulés selon l'axe 12 et formant ciseaux,
- des rouleaux 61, 64 formant les moyens d'entraînement intermittent du ruban montés sur le chemin relativement au moyen de coupe 62,63 pour assurer, simultanément en aval et en amont de celui-ci, un maintien du ruban et son entraînement à une vitesse d'avance donnée,
- des capteurs mécaniques 66, 67, 68 formant les moyens de détection du ruban et des étiquettes, dont l'un 66 est monté en amont du moyen de coupe 62,63 et détecte la fin du ruban et dont les deux autres 67,68 sont montés en aval du moyen de coupe 62,63 sur le chemin, le premier capteur 67 étant à une distance du moyen de coupe égale à la longueur des étiquettes courtes et affecté à la détection d'une position initiale du ruban sur son chemin et dont le deuxième capteur 68 est monté à une distance du moyen de coupe égale à la longueur de étiquettes longues et affecté à la détection d'une avance supplémentaire du ruban sur son chemin, depuis la position initiale, avant l'actionnement du moyen de coupe, pour le prélèvement de chaque étiquette de longueur souhaitée,
- au moins un rouleau 65 formant les moyens d'éjection de chaque étiquette prélevée, à une vitesse d'évacuation supérieure à la vitesse d'avance, monté en aval du premier capteur 67 et séparé des moyens d'entraînement 61,64 d'une distance inférieure à la longueur des étiquettes courtes,
- des moteurs (non visibles) constituant les moyens de commande des moyens d'entraînement 61,64 et du moyen de coupe 62,63 reliés auxdits capteurs 66,67,68 , comportant une entrée recevant un signal de sélection des étiquettes courtes et des étiquettes longues à prélever et déclenchant en correspondance des séquences de distribution de l'étiquette souhaitée, à partir du signal de détection de la position initiale du ruban et du signal de détection de la position de repos du moyen de coupe.

Le volet 8 porte des contre-rouleaux 84,86 coopérant avec les rouleaux 61,64 de la partie principale 6.

La partie inférieure 4 porte au moins un contre-rouleau (non visible) coopérant avec le ou les rouleaux 65 de la partie principale 6.

Le bac à bobine (non représenté) est constitué, par exemple, de deux zones entretoisées par deux galets libres. Il est disposé en amont du distributeur et la face extérieure de la bobine vient reposer sur la génératrice des deux galets.

## Revendications

1. Distributeur automatique d'étiquettes assurant le prélèvement sélectif d'étiquettes sur un ruban continu, comportant
- un chemin de guidage de ruban,
- un moyen de coupe (62, 63) monté sur le chemin,
- des moyens d'entraînement (61, 64) intermittent du ruban montés sur ledit chemin relativement audit moyen de coupe (62, 63) pour assurer, simultanément en aval et en amont du moyen de coupe (62, 63), un maintien du ruban et son entraînement à une vitesse d'avance donnée,
- des moyens de détection (66, 67, 68) du ruban et des étiquettes, montés en aval du moyen de coupe (62, 63) sur le chemin, dont l'un d'entre eux dit premier capteur (67) est à une distance du moyen de coupe (62, 63) egale à la longueur d'étiquettes courtes et affecté à la détection d'une position initiale du ruban sur son chemin et dont un autre dit deuxième capteur (68) est monté à une distance du moyen de coupe (62, 63) égale à la longueur d' étiquettes longues et affecté à la détection d'une avance supplémentaire du ruban sur son chemin, depuis ladite position initiale, avant l'actionnement du moyen de coupe (62, 63), pour le prélèvement de chaque étiquette de longueur souhaitée,
- des moyens de commande desdits moyens d'entraînement (61, 64) et dudit moyen de couper (62, 63) reliés auxdits capteurs) (66, 67, 68), comportant une entrée recevant un signal de sélection desdites étiquettes courtes et des dites étiquettes longues à prélever et déclenchant en correspondance des séquences de distribution de l'étiquette souhaitée, à partir du signal de détection de ladite position initiale du ruban et du signal de détection de la position de repos du moyen de coupe (62, 63), et
- des moyens d'éjection (65) de chaque étiquette prélevée, à une vitesse d'évacuation supérieure à ladite vitesse d'avance, montés en aval du premier capteur (67) et séparés des moyens d'entraînement (61, 64) d'une distance inférieure à la longueur des étiquettes courtes,
distributeur caractérisé en ce qu'il est constitué d'un module compact comprenant au moins trois parties articulées les unes par rapport aux autres, dont un volet supérieur (8), une partie principale de guidage (6) et une partie inférieure de guidage (4), qui coopèrent entre elles de manière à former ledit chemin de guidage et en ce que ce dernier a son axe d'entrée du ruban décalé angulairement par vrillage de l'axe de sortie des étiquettes.

2. Dispositif selon la revendication 1, caractérisé en ce que
- la partie inférieure (4) est solidarisée à une base fixe,
- la partie principale (6) est articulée sur la partie inférieure (4) selon un axe sensiblement horizontal,
- le volet (8) est articulé sur la partie principale (6) selon un axe sensiblement parallèle à la surface supérieure de la partie principale (6).

3. Dispositif selon la revendication 1 ou 2, caractérisé en ce que la partie principale (6) porte
- des rouleaux (61, 64) formant lesdits moyens d'entraînement,
- ledit moyen de coupe,
- au moins un rouleau (65) formant lesdits moyens d'éjection,
- des capteurs mécaniques (66, 67, 68) formant lesdits moyens de détection,
- des moteurs constituant lesdits moyens de commande.

4. Dispositif selon la revendication 3, caractérisé en ce que le volet (8) porte des contre-rouleaux (84,86) coopérant avec les rouleaux (61,64) formant moyens d'entraînement de la partie principale (6).

5. Dispositif selon la revendication 3 ou 4, caractérisé en ce que la partie inférieure (4) porte au moins un contre-rouleau coopérant avec le ou les rouleaux (65) formant moyens d'éjection de la partie principale (6).

6. Dispositif selon l'une quelconque des revendications précédentes, caractérisé en ce que ledit moyen de coupe est constitué d'un couteau (62) et d'un contre-couteau (63) articulés formant ciseaux.

## Claims

1. Device for automatically dispensing labels from a continuous strip comprising:
- a strip guide path,
- cutting means (62, 63) mounted on the path,
- intermittent strip feed means (61, 64) mounted on said path relative to said cutting means (62, 63) to hold said strip simultaneously on the entry side and on the exit side of said cutting means (62, 63) and to feed it at a given speed,
- strip and label sensing means (66, 67, 68) mounted on the path on the exit side of the cutting means (62, 63) and comprising a first sensor (67) at a distance from the cutting means (62, 63) equal to a short label length and assigned to sensing an initial position of the strip on said path and a second sensor (68) mounted at a distance from the cutting means (62, 63) equal to a long label length and assigned to sensing further feeding of the strip on said path from said initial position prior to actuation of the cutting means (62, 63) to cut each label to the required length,
- drive means for said feed means (61, 64) and said cutting means (62, 63) connected to said sensors (66, 67, 68) and comprising an input receiving a short label/long label selector signal and initiating corresponding label dispensing sequences according to the signal sensing said initial position of the strip and the signal sensing the rest position of said cutting means (62, 63), and
- means (65) for ejecting each cut label at a speed greater than said feed speed mounted on the exit side of the first sensor (67) and separated from the feed means (61, 64) by a distance less than the short label length, said dispensing device being characterised in that it constitutes a compact module comprising at least three parts hinged together including an upper flap (8) and a main guide part (6) and a lower guide part (4) which cooperate with each other to form said guide path and in that the latter has its strip entry axis offset angularly from the label exit axis.

2. Device according to claim 1 characterised in that:
- the lower part (4) is attached to a fixed base,
- the main part (6) is hinged to the lower part (4) about a substantially horizontal axis,
- the flap (8) is hinged to the main part (6) about an axis substantially parallel to the upper surface of the main part (6).

3. Device according to claim 1 or claim 2 characterised in that the main part (6) carries:
- rollers (61, 64) forming said feed means,
- said cutting means,
- at least one roller (65) forming said ejector means,
- mechanical sensors (66, 67, 68) forming said sensing means,
- motors forming said drive means.

4. Device according to claim 3 characterised in that the flap (8) carries rollers (84, 86) cooperating with the rollers (61, 64) of the main part (6) forming said feed means.

5. Device according to claim 3 or claim 4 characterised in that the lower part (4) carries at least one roller cooperating with the roller(s) (65) of the main part (6) forming said ejector means.

6. Device according to any one of the preceding claims characterised in that said cutting means comprise two blades (62, 63) hinged together scissors-fashion.

## Patentansprüche

1. Etikettenausgabeautomat zur selektiven Ausgabe von Etiketten von einem kontinuierlichen Band,
- mit einem Bandführungspfad,
- mit einem Schneidemittel (62, 63), das auf den Pfad montiert ist,
- mit Mitteln (61, 64) zum intermittierenden Antrieb des Bandes, die auf dem Pfad in Bezug auf das Schneidemittel (62, 63) montiert sind, um das Band sowohl vor und hinter dem Schneidemittel (62, 63) das Band zu halten, als auch mit einer gegebenen Vorschubgeschwindigkeit anzutreiben,
- mit Mitteln (66, 67, 68) zur Erfassung des Bands und der Etikette, die hinter den Schneidemitteln (62, 63) in dem Pfad montiert sind und von denen eines, die erste Tastsonde (67), einen Abstand vom Schneidemittel (62, 63) gleich der Länge der kurzen Etikette besitzt und der Erfassung einer Ursprungslage des Bands auf seinem Pfad dient, während ein anderes Erfassungsmittel, zweite Tastsonde (68) genannt, einen Abstand zum Schneidemittel (62, 63) gleich der Länge der langen Etikette besitzt und der Erfassung eines zusätzlichen Vorschubs des Bands auf seinem Pfad ausgehend von der ursprünglichen Lage vor der Betätigung des Schneidemittels (62, 63) dient, um jedes Etikett mit der gewünschten Länge zu entnehmen,
- mit Steuermitteln für die Antriebsmittel (61, 64) und das Schneidemittel (62, 63), die mit den Tastsonden (66, 67, 68) verbunden sind, wobei diese Steuermittel über einen Eingang ein Auswahlsignal für kurze bzw. lange zu entnehmende Etikette besitzt und dementsprechend Ausgabesequenzen für das gewünschte Etikett ausgehend vom Erfassungssignal der ursprünglichen Lage des Bands und dem Erfassungssignal der Ruhelage des Schneidemittels (62, 63) auslöst,
- und mit Auswurfmitteln (65) für jedes entnommene Etikett mit einer Auswurfgeschwindigkeit, die größer als die Vorschubgeschwindigkeit ist, wobei diese Mittel hinter der ersten Tastsonde (67) liegen und von den Antriebsmitteln (61, 64) einen geringeren Abstand als die Länge der kurzen Etikette besitzen, dadurch gekennzeichnet, daß der Automat aus einem kompakten Modul besteht, der mindestens drei miteinander gelenkig verbundene Teile besitzt, nämlich einen oberen Flügel (8), ein Hauptführungsteil (6) und ein unteres Führungsteil (4), die so zusammenwirken, daß sie den Führungspfad bilden, und daß die Eingangsachse des Bandes des Führungspfads winkelmäßig durch Verdrillung gegen die Ausgangsachse für die Etikette versetzt ist.

2. Vorrichtung nach Anspruch 1, dadurch gekennzeichnet, daß
- das untere Teil (4) auf einer festen Basis befestigt ist,
- das Hauptteil (6) am unteren Teil (4) über eine im wesentlichen waagrechte Achse angelenkt ist,
- der Flügel (8) am Hauptteil (6) über eine im wesentlichen zur Oberseite des Hauptteils (6) parallele Achse angelenkt ist.

3. Vorrichtung nach Anspruch 1 oder 2, dadurch gekennzeichnet, daß das Hauptteil (6) aufweist:
- Rollen (61, 64), die die Antriebsmittel bilden,
- das Schneidemittel,
- mindestens eine Rolle (65), die die Auswurfmittel bildet,
- Tastsonden (66, 67, 68), die die Erfassungsmittel bilden,
- Motoren, die die Steuermittel bilden.

4. Vorrichtung nach Anspruch 3, dadurch gekennzeichnet, daß der Flügel (8) Gegenrollen (84, 86) trägt, die mit den Rollen (61, 64) zusammenwirken, welche die Antriebsmittel des Hauptteils (6) bilden.

5. Vorrichtung nach Anspruch 3 oder 4, dadurch gekennzeichnet, daß das untere Teil (4) mindestens eine Gegenrolle trägt, die mit der Rolle bzw. den Rollen (65) zusammenwirkt, welche die Auswurfmittel des Hauptteils (6) bilden.

6. Vorrichtung nach einem beliebigen der vorhergehenden Ansprüche, dadurch gekennzeichnet, daß das Schneidemittel aus einem Messer (62) und einer Gegenschneide (63) besteht, die aneinander angelenkt sind und eine Schere bilden.
